# EUROPÄISCHE PATENTSCHRIFT

(11) **EP 1 777 343 B1**
(45) Veröffentlichungstag und Bekanntmachung des Hinweises auf die Patenterteilung: **24.12.2008**
(21) Anmeldenummer: 06122031.5
(22) Anmeldetag: 10.10.2006
(51) Int. Cl.: D21G 1/02, D21G 1/00

(54) **Kalander**
Calender
Calandre

(30) Priorität: 19.10.2005 DE 102005049936
(43) Veröffentlichungstag der Anmeldung: 25.04.2007
(73) Patentinhaber: Voith Patent GmbH, 89522 Heidenheim (DE)
(72) Erfinder: Helmus, Mathias, 47918 Tönisvorst (DE)
(74) Vertreter: Kunze, Klaus

(56) Entgegenhaltungen:
- EP-A2- 0 687 769
- EP-A2- 1 416 176
- WO-A-97/34046
- DE-A1- 4 341 854
- DE-A1- 10 308 938

## Beschreibung

Die Erfindung bezieht sich auf einen Kalander gemäß dem Oberbegriff des Anspruchs 1. Ein derartiger Kalander ist aus der DE-A-4 341 854 bekannt..

Aus der US 3 598 039 ist eine Papiermaschine mit einer Siebpartie bekannt, die mit einer Einhausung ausgestattet ist. Die Einhausung umfasst eine vollständig entfernbare Haube, die mit Öffnungsmitteln ausgestattet ist, um die Haube, insbesondere auch sektionsweise, teleskopisch abzuziehen. Die Haube dient dazu, den besonders viel Feuchtigkeit produzierenden Teil der Siebpartie in der Nähe des Stoffauflaufs von dem hinteren Teil zu trennen.

Aus der WO 96/34145 ist eine Haube für eine Sieb- und eine Pressenpartie bekannt, die Wände und eine Decke umfasst, welche zusammen eine geschlossene Haube bilden. In Verbindung mit der Haube ist auch eine Vorrichtung zur Einstellung einer Belüftung vorgesehen. Die Wände der Haube können aus Innen- und Außenwänden bestehen, so dass zwischen ihnen ein Luftstrom geführt werden kann.

Außerdem sind im Stand der Technik Kalander zur Glättung einer Papierbahn bekannt, beispielsweise aus der EP 0 732 445 B1. Der Kalander umfasst einen Walzenstapel, der zwischen jeweils einer harten und einer weichen Walze gebildete Arbeitsspalte und einen zwischen zwei weichen Walzen gebildeten Wechselspalt umfasst, um die Papierbahn in den Arbeitsspalten für eine bestimmte Verweildauer eine Druckspannung auszusetzen. Der Kalander dient dazu, gestrichene oder ungestrichene Papiere zu satinieren, beispielsweise Druckpapiere oder Silikon-Rohpapiere. Als "harte" Walzen werden Metallwalzen mit einer glatten oder harten Oberfläche bezeichnet, die im wesentlichen für die Glätte und den Glanz verantwortlich sind. Als "weiche" Walzen bezeichnet man Walzen mit einer elastischen oder weichen Oberfläche, die im wesentlichen für eine gleichmäßige Verdichtung sorgen. Der Wechselspalt ist erforderlich, damit beide Seiten der Papierbahn eine etwa gleichmäßige Behandlung erfahren.

Es ist die Aufgabe der Erfindung, an einem Kalander den Ausbau einer beheizbaren Walze zu erleichtern.

Diese Aufgabe wird durch die Merkmale des Anspruchs 1 gelöst.

Der klappbare Queranker, der vorzugsweise an einer Ständereinheit schwenkbar befestigt ist, lässt sich leicht von dem Kalander abheben, beispielsweise mittels eines Hydraulikmechanismus, so dass die unmittelbar unterhalb des Querankers angeordnete obere Walze des Kalanders zugänglich wird.

Vorteilhafte Weiterbildungen der Erfindung ergeben sich aus den Unteransprüchen, der Beschreibung und den Zeichnungen.

Von Vorteil ist eine Ausführungsform der Erfindung, gemäß der die Heizungen von Induktionsheizungen gebildet sind.

In eine vorteilhaften Ausgestaltung des Kalanders ist vorgesehen, dass die Walzen auf beiden Stirnseiten in den U-förmigen Ständereinheiten gelagert sind.

Zusätzlich lässt sich in einer Ausführungsform der Erfindung mit Vorteil vorsehen, dass die Walzen über an der Innenseite der Ständereinheiten angebrachte waagrechte Riegel in den Ständereinheiten gelagert sind.

Hierbei erweist es sich als vorteilhaft, wenn beide Walzen oder ausschließlich die untere Walze mittels eines auf der Unterseite der unteren Walze angebrachten Hubzylinders anhebbar sind.

Ebenso ist in vorteilhafter Weise vorgesehen, dass der Queranker, insbesondere gemeinsam mit einer den Kalander auf seiner Oberseite abdeckenden Haube mittels eines hydraulischen oder eines pneumatischen Zylinders verschwenkbar ist.

Zusätzlich lässt trägt der Kalander mit Vorteil eine schwenkbare Haube, die auf ihrer Unterseite Heizungen, insbesondere Induktionsheizungen, zur Erwärmung der oberen Walze aufweist.

Durch die Erfindung wird ein einfacher Verschlussmechanismus für den Queranker und die Haube oder den Deckel eines Kalanders geschaffen, der leicht mittels einer Gewindestange oder mittels anderer Befestigungsmittel an einer seitlichen Stütze oder einer Ständereinheit des Kalanders oder einem die Stützen miteinander verbindenden Riegel arretiert werden kann. Auf diese Weise kann der Riegel oder dessen oberer Teil gleichzeitig als Lagerverschluss der oberen der beiden Walzen dienen. Alle während des Betriebs des Kalanders erforderliche Einrichtungen, insbesondere Versorgungsleitungen lassen sich in Verbindung mit der Haube an dem Ständer und/oder einem zwei Ständer miteinander verbindenden Riegel befestigen.

Die Haube dient zur Isolation des Kalanders gegen thermische Verluste, wie sie beispielsweise durch Konvektion hervorgerufen werden. An der Verbindung zwischen der Haube und dem Ständer, d. h. im Bereich des Gelenks, durch das die Haube gegenüber dem Ständer gelagert ist, lassen sich Versorgungsleitungen vorsehen, so dass sich diese Stelle zur Energieübertragung nutzen lässt.

Infolge der Schwenkbewegung der Haube wird die obere Walze freigelegt, so dass sie sich leicht wechseln lässt, wenn zudem der obere Riegel entfernt wird, so dass das Lager zugänglich ist.

Auch die Wartung von Anbauteilen, wie der Heizungen oder anderer Aggregate, die auf der Unterseite der Haube befestigt sind und gemeinsam mit ihr verschwenkbar sind, ist gegenüber dem Stand der Technik verbessert.

Die Haube wird wie ein drehbar befestigter Hebel an der einen Stuhlungsseite angelenkt und an der anderen Stuhlungsseite mit einer Schnelllöseeinheit befestigt, so dass das Lagergehäuse, in dem die obere Walze gelagert ist, verspannt ist.

Vorzugsweise ist die Haube mittels einer verschwenkbaren Gewindestange gegenüber den Ständereinheiten arretierbar.

Neben den Heizungen, insbesondere den Induktionsheizungen, lassen sich unter der Haube weitere Aggregate, insbesondere ein Dampfbefeuchter, anordnen.

Insgesamt bestehen die Vorteile der Erfindung in einer kraftschlüssigen Lagerbefestigung mit gleichzeitiger Befestigungsmöglichkeit für verschiedene Anbauteile mit optimaler Energieversorgung über nur einen Drehpunkt. Durch die feste Anordnung dieser Aggregate unterhalb der Haube entfallen bei Schwenkbewegungen der Haube Justagearbeiten, da die Aggregate positionsgenau wieder in die Betriebsstellung zurückgeschwenkt werden, wenn die Haube abgeschwenkt wurde.

Nachstehend wird die Erfindung in einem Ausführungsbeispiel anhand der Zeichnungen näher erläutert. Es zeigen:
- Fig. 1: eine Schnittansicht eines Kalanders in Bahnlaufrichtung im offenen und im geschlossenen Zustand und
- Fig. 2: Schnittansicht des Kalanders gemäß Fig. 1 entlang einer Schnittlinie A - A in Fig. 1.

Eine in einer Papiermaschine erzeugte oder eine von einer Wickelrolle abgewickelte Papierbahn 1 (Fig. 1, 2) wird über eine Umlenkwalze 2 in einen Kalander 3 eingeführt und über eine weitere Umlenkwalze 4 aus dem Kalander 3 wieder herausgeführt.

Der Kalander 3 weist eine obere Walze 5 und eine untere Walze 6 auf, zwischen denen die Papierbahn 1 hindurchgeführt wird. Die Walzen 5, 6 sind jeweils in Riegeln 7, 8 gelagert, die ihrerseits in U-förmigen stirnseitigen Ständereinheiten 9 mit senkrechten Ständern 10, 11 befestigt sind. Die Ständer 10, 11 sind durch ein waagrechtes Verbindungsstück 12 oder ein Fundament miteinander verbunden.

Die obere Walze 5 wird durch in einem schwenkbar gelagerten Queranker 13 angebrachte Heizungen 14, 15 und 16 beheizt, die gemeinsam mit diesem in der geschlossenen und in der geöffneten Stellung (Bezugszeichen 13', 14', 15' und 16') dargestellt sind.

Gemeinsam mit dem Queranker 13 und den Heizungen 14, 15 und 16 lässt sich auch eine diese nach oben abdeckende Haube 17 in eine Position 17' verschwenken. Der Queranker 13 und die Haube 17 werden um ein Lager 18 verschwenkt. Hierzu ist ein hydraulischer oder pneumatischer Zylinder 19 an dem Ständer 11 um ein Lager 20 verschwenkbar gelagert. Eine von dem Zylinder 19 betätigte Kolbenstange 21 greift an einem Lager 22 an dem Queranker 13 an, um diesen zu verschwenken.

Der Queranker 13 weist an seinem vorderen, dem Ständer 9 zugewandten Ende einen Befestigungsblock 23 auf, mit dem er in der Betriebsposition auf dem Ständer 10 aufliegt. In dieser Position lässt sich der Queranker 13 und mit ihm auch die Haube 17 mittels einer im oberen Bereich des Ständers 10 gelagerten verschwenkbaren Gewindestange 24 gegenüber dem Ständer 10 befestigen, wenn die Gewindestange 24 in eine senkrechte Position in eine entsprechende Ausnehmung in dem Befestigungsblock 23 hineingeschwenkt wird und anschließend festgeschraubt wird.

Oberhalb des Verbindungsstücks 12 ist ein hydraulisch betätigbarer Hubzylinder 25 gelagert, durch den sich die Walze 6 anheben lässt.

## Patentansprüche

1. Kalander (3) mit einer oberen (5) und einer unteren Walze (6), die zwischen zwei stirnseitigen, U-förmigen Ständereinheiten (9) mit senkrechten Ständern (10, 11) angeordnet sind, wobei zwischen den zwei Ständereinheiten (9) eine Faserstoffbahn, insbesondere eine Papierbahn (1), hindurchführbar ist, wobei die Ständer (10, 11) unterhalb der unteren Walze (6) über ein waagerechtes Verbindungsstück (12) oder ein Fundament miteinander verbunden sind, und wobei der Kalander (3) einen klappbaren, über der oberen Walze (5) angeordneten Queranker (13) umfasst,
**dadurch gekennzeichnet,**
**dass** der Queranker (13) Heizungen zur Erwärmung der oberen Walze (5) aufweist.

2. Kalander (3) nach Anspruch 1,
**dadurch gekennzeichnet,**
**dass** die Heizungen von Induktionsheizungen (14, 15, 16) gebildet werden.

3. Kalander nach Anspruch 1 oder 2,
**dadurch gekennzeichnet,**
**dass** die Walzen (5, 6) über an der Innenseite der Ständereinheiten (9) angebrachte waagrechte Riegel (7, 8) in den Ständereinheiten (9) gelagert sind.

4. Kalander (3) nach einem der vorhergehenden Ansprüche,
**dadurch gekennzeichnet,**
**dass** beide Walzen (5, 6) oder ausschließlich die untere Walze (6) mittels eines auf der Unterseite der unteren Walze (6) angebrachten Hubzylinders (25) anhebbar sind.

5. Kalander nach einem der Ansprüche 1 bis 4,
**dadurch gekennzeichnet,**
**dass** der Queranker (13), insbesondere gemeinsam mit einer den Kalander (3) auf seiner Oberseite abdeckenden Haube (17), mittels eines hydraulischen oder eines pneumatischen Zylinders (19) verschwenkbar ist.

6. Kalander (3) nach Anspruch 5,
**dadurch gekennzeichnet,**
**dass** der Queranker (13) und/oder die Haube (17) mittels einer verschwenkbaren Gewindestange (24) gegenüber den Ständereinheiten (9) arretierbar ist.

7. Kalander (3) nach Anspruch 5 oder 6,
**dadurch gekennzeichnet,**
**dass** unter der Haube (17) weitere Aggregate, insbesondere wenigstens ein Dampfbefeuchter, angeordnet sind.

## Claims

1. Calender (3) having a top roll (5) and a bottom roll (6), which are arranged between two end-face U-shaped pillar units (9) having vertical pillars (10, 11), it being possible for a fibrous web, in particular a paper web (1), to be led through between the two pillar units (9), the pillars (10, 11) being connected to each other underneath the bottom roll (6) by a horizontal connecting piece (12) or a foundation, and the calender (3) comprising a cross-member (13) that can be folded and is arranged above the top roll (5),
**characterized in that**
the cross-member (13) has heaters for heating the top roll (5).

2. Calender (3) according to Claim 1, **characterized in that** the heaters are formed by induction heaters (14, 15, 16).

3. Calender according to Claim 1 or 2, **characterized in that** the rolls (5, 6) are mounted in the pillar units (9) via horizontal tie beams (7, 8) fitted to the inside of the pillar units (9).

4. Calender (3) according to one of the preceding claims, **characterized in that** both rolls (5, 6) or only the bottom roll (6) can be lifted by means of a lifting cylinder (25) fitted to the underside of the bottom roll (6).

5. Calender according to one of Claims 1 to 4, **characterized in that** the cross-beam (13) can be pivoted, in particular together with a hood (17) covering the calender (3) on its upper side, by means of a hydraulic or a pneumatic cylinder (19).

6. Calender (3) according to Claim 5, **characterized in that** the cross-beam (13) and/or the hood (17) can be locked with respect to the pillar units (9) by means of a pivotable threaded rod (24).

7. Calender (3) according to Claim 5 or 6, **characterized in that** further units, in particular at least one steam moistener, are arranged under the hood (17).

## Revendications

1. Calandre (3) comprenant un cylindre supérieur (5) et un cylindre inférieur (6), qui sont disposés entre deux unités de support (9) en forme de U du côté frontal, comprenant des supports (10, 11) verticaux, une bande fibreuse, en particulier une bande de papier (1) pouvant être guidée entre les deux unités de support (9), les supports (10, 11) étant connectés l'un à l'autre en dessous du cylindre inférieur (6) par le biais d'une pièce de connexion horizontale (12) ou d'une base, et la calandre (3) comprenant une ancre transversale rabattable (13), disposée au-dessus du cylindre supérieur (5),
**caractérisée en ce que**
l'ancre transversale (13) présente des chauffages pour chauffer le cylindre supérieur (5).

2. Calandre (3) selon la revendication 1,
**caractérisée en ce que**
les chauffages sont formés par des chauffages par induction (14, 15, 16).

3. Calandre selon la revendication 1 ou 2,
**caractérisée en ce que**
les cylindres (5, 6) sont montés dans les unités de support (9) par le biais de verrous (7, 8) horizontaux montés sur le côté intérieur des unités de support (9).

4. Calandre (3) selon l'une quelconque des revendications précédentes,
**caractérisée en ce que**
les deux cylindres (5, 6) ou exclusivement le cylindre inférieur (6) peuvent être soulevés au moyen d'un vérin de levage (25) monté sur le côté inférieur du cylindre inférieur (6).

5. Calandre selon l'une quelconque des revendications 1 à 4,
**caractérisée en ce que**
l'ancre transversale (13), en particulier conjointement avec un capot (17) recouvrant la calandre (3) sur son côté supérieur, peut être pivotée au moyen d'un vérin hydraulique ou pneumatique (19).

6. Calandre (3) selon la revendication 5,
**caractérisée en ce que**
l'ancre transversale (13) et/ou le capot (17) peuvent être bloqués par rapport aux unités de support (9) au moyen d'une tige filetée pivotante (24).

7. Calandre (3) selon la revendication 5 ou 6,
**caractérisée en ce que**
d'autres équipements, en particulier au moins un humidificateur à vapeur, sont disposés sous le capot (17).
